# EUROPÄISCHE PATENTANMELDUNG

(11) **EP 0 567 895 A1**
(43) Veröffentlichungstag der Anmeldung: **03.11.1993**
(21) Anmeldenummer: 93106350.7
(22) Anmeldetag: 20.04.1993
(51) Int. Cl.: A43B 5/04

(54) **Skischuh**

(30) Priorität: 28.04.1992 CH 1358/92
(71) Anmelder: Raichle Sportschuh AG, CH-8280 Kreuzlingen (CH)
(72) Erfinder: Seidel, Sigurd, A-8010 Graz (AT)
(74) Vertreter: Patentanwälte Schaad, Balass & Partner AG

(57) **Zusammenfassung**

Die Spanneinrichtung (32) weist zwei auf der Lagerwelle (44) sitzende Hebel 42 auf, die mit ihren freien Enden (52', 68') mit den Spannkörpern (72, 74) zusammenwirken, um welche herum das Zugelement (34) geführt ist. Die mit den Hebeln (42) zusammenwirkenden Steuerelemente (56) sind mit dem Schaft des Skischuhs verbunden und entsprechend der Schwenklage des Schaftes in Schuhlängsrichtung verschiebbar. An den Hebeln (42) ist eine Steuerbahn (54) ausgebildet, wobei in einem ersten Schwenkbereich des Schaftes die Steuerelemente (56) mit dem ersten Abschnitt (62) der Steuerbahn (54) zusammenwirken, um beim Nachvorneschwenken des Schaftes die Hebel (42) scherenartig gegeneinander zu verschwenken und dadurch die beiden Spannkörper (72) und (74) zum Spannen des Zugelementes (34) voneinander wegzubewegen. In einem zweiten Schwenkbereich des Schaftes wirken die Steuerelemente (56) mit dem zweiten Abschnitt (64) der Steuerbahn (54) zusammen, welcher Abschnitt (64) dann parallel zur Bewegungsbahn (58) der Steuerelemente (56) verläuft, was zur Folge hat, dass das Zugelement (34) gespannt gehalten, aber nicht mehr weitergespannt wird.

## Beschreibung

Die vorliegende Erfindung betrifft einen Skischuh, der die Merkmale im Oberbegriff des Anspruchs 1 aufweist.

Ein Skischuh dieser Art ist aus den europäischen Patentanmeldungen mit den Veröffentlichungsnummern EP-A-0 423 584 und 0 423 585 bekannt. Ein den unteren Schienbeinbereich umfassender vorderer Schaftteil und ein den Fersen- und unteren Wadenbeinbereich umfassender hinterer Schaftteil sind im Bereich des Fussgelenks an einem den Fuss umfassenden und eine Sohle aufweisenden Schalenteil um eine parallel zur Sohle und rechtwinklig zur Schuhlängsrichtung verlaufende Achse schwenkbar angelenkt. Im vom Schalenteil und den Schaftteilen begrenzten Innern des Skischuhs ist eine Fusshalteeinrichtung mit einem kabelartigen Zugelement vorgesehen, welches ein den Rist sattelartig überdeckendes Halteelement und eine Fersenkappe umgreift. Das Zugelement ist von hinten um ein in Schuhlängsrichtung verschiebbares Spannelement einer im Sohlenbereich vorhandenen Spanneinrichtung geführt. Die Bewegung des Spannelementes erfolgt durch das gemeinsame Verschwenken des vorderen und hinteren Schaftteils. Zu diesem Zweck ist der vordere Schaftteil mit einer um die genannte Achse schwenkbaren Betätigungshebelanordnung drehfest verbunden, die mit in Schuhlängsrichtung verschiebbaren und zahnstangenförmige Verzahnungen aufweisenden Steuerelementen gekuppelt ist. Diese Verzahnungen kämmen mit an der Sohle drehbar gelagerten Zahnrädern, die ihrerseits mit entsprechenden Verzahnungen am Spannelement in Eingriff sind. Sind die Schaftteile in eine Stehposition, in welcher sie etwa rechtwinklig zur Sohle verlaufen, zurückverschwenkt, befindet sich somit das Spannelement in seiner hinteren Endlage und das Zugelement ist gelöst. Beim Nachvorneverschwenken der Schaftteile in eine der Fahrstellung entsprechende Vorlageposition, wird das Spannelement in Schuhlängsrichtung nach vorne verschoben, was das Spannen des Zugelementes und somit das Andrücken des Halteelementes und der Fersenkappe an den Fuss zur Folge hat. Zwischen dem Schalenteil und dem vorderen Schaftteil ist eine Rasteinrichtung vorgesehen, um die Schaftteile in der gewünschten Vorlageposition lösbar zu halten. Die gewünschte Vorlageposition der Schaftteile ist mittels der Rasteinrichtung einstellbar. Die Schaftteile sind auch über die eingestellte Vorlageposition hinaus in Richtung gegen vorne verschwenkbar. Je mehr somit die Schaftteile aus der Stehposition gegen vorne verschwenkt sind, umso stärker ist das Zugelement gespannt. Dies kann insbesondere bei stark nach vorne geneigter Vorlageposition zu einem unangenehm grossen Druck der Fusshalteeinrichtung auf den Fuss des Fahrers führen.

Ausgehend von diesem Stand der Technik ist es deshalb Aufgabe der vorliegenden Erfindung, den bekannten Skischuh derart weiterzubilden, dass das Wohlbefinden des Skifahrers unabhängig von der zum Fahren eingenommenen Vorlageposition bei gutem Halt im Skischuh gewahrleistet ist.

Diese Aufgabe wird durch einen gattungsgemässen Skischuh gelöst, der die Merkmale im Kennzeichen des Anspruchs 1 aufweist.

Die Kupplung zwischen dem Schaftteil und dem auf das Zugelement einwirkenden Spannelement ist derart ausgebildet, dass das Zugelement entsprechend der Verschwenklage des Schaftteils gespannt bzw. gelöst wird, wenn sich jener innerhalb eines bestimmten Schwenkbereichs bewegt. Wird hingegen der Schaftteil über diesen Schwenkbereich hinaus verschwenkt, erfolgt keine weiteres Anspannen des Zugelementes mehr, sondern es wird gespannt gehalten.

Bei einem Skischuh gemäss Anspruch 2 ist das Zugelement bei sich in Stehposition befindendem Schaftteil gelöst. Beim Verschwenken des Schaftteils in die gewünschte Vorlageposition wird das Zugelement in einem ersten Schwenkbereich des Schaftteils gespannt, und beim Verschwenken über diesen Schwenkbereich hinaus erfolgt keine weiteres Spannen des Zugelementes mehr.

Besonders bevorzugte Ausbildungsformen des erfindungsgemässen Skischuhs sind in den weiteren, abhängigen Ansprüchen angegeben.

Die vorliegende Erfindung wird nun anhand des in der Zeichnung dargestellten Ausführungsbeispiels näher beschrieben. Es zeigen rein schematisch:
- Fig. 1: den erfindungsgemässen Skischuh in einem Schnitt in der Längsmittelebene;
- Fig. 2: vergrössert einen Teil des Skischuhs gemäss Fig. 1 mit einer Spanneinrichtung im Sohlenbereich des Skischuhs;
- Fig. 3 und 4: in einem Schnitt entlang der Linie III-III der Fig. 2 die Spanneinrichtung bzw. in Ansicht die Stellung der Betätigungshebel bei sich in Stehposition befindendem Schaftteil;
- Fig. 5 und 6: in geicher Darstellung wie Fig. 3 und 4 die Spanneinrichtung und die Betätigungshebel bei sich in minimaler Vorlageposition befindendem Schaftteil;
- Fig. 7 und 8: in gleicher Darstellung wie Fig. 3 und 4 die Spanneinrichtung und die Betätigungshebel bei sich in maximaler Vorlageposition befindendem Schaftteil.

Der Skischuh weist einen den Fuss des Fahrers zu umfassen bestimmten Schalenteil 10 auf, an dem eine Sohle 12 angeformt ist. Am Schalenteil 10 sind im Bereich des Fussgelenkes ein den unteren Schienbeinbereich zu umfassen bestimmter vorderer Schaftteil 14 und ein den oberen Fersen- und unteren Wadenbeinbereich zu umfassen bestimmter hinterer Schaftteil um eine Achse 18, die im wesentlichen parallel zur Sohle 12 und ungefähr rechtwinklig zu Schuhlängsrichtung verläuft, schwenkbar angelenkt.

Zum Oeffnen des Skischuhs ist der hintere Schaftteil 16 um die Achse 18 gegen hinten verschwenkbar, und zum Schliessen des Skischuhs sind der vordere und hintere Schaftteil 14, 16 mittels eines Verschlusses 20 gegen einander spannbar. Im vorliegenden Ausführungsbeispiel weist der Verschluss 20 einen am hinteren Schaftteil 16 angeordneten Schwenkhebel 22 auf, der mit einem auf beiden Seiten am vorderen Schaftteil 14 befestigten Verschlusskabel 24 wirkverbunden ist. Befindet sich der Schwenkhelbel 22 in der in Fig. 1 gezeigten Stellung, in welcher er am hinteren Schaftteil 16 anliegt, ist das Verschlusskabel 24 gespannt und der Skischuh geschlossen. Durch Verschwenken des Schwenkhebels 22 im Gegenuhrzeigersinn wird das Verschlusskabel 24 gelöst, so dass der Skischuh durch nach hinten Klappen des hinteren Schaftteils 16 geöffnet werden kann. Selbstverständlich kann der Verschluss 20 auch anders ausgebildet sein, so kann er beispielsweise einen Drehverschluss aufweisen.

Eine Innensohle 26 ist in den Schalenteil 10 eingelegt und bezüglich der Sohle 12 in allgemein bekannter Art und Weise fixiert. Die Innensohle 26 weist im Bereich unterhalb des vom vorderen und hinteren Schaftteil 14, 16 gebildeten Schafts 28 eine gegen die Sohle 12 offene Ausnehmung 30 auf, in welcher eine Spanneinrichtung 32 angeordnet ist. Diese dient zum Spannen eines in der Zeichnung strichpunktiert angedeuteten kabelartigen Zugelementes 34 einer im Innern des Skischuhs, d.h. im vom Schalenteil 10 und dem Schaft 28 begrenzten Innenraum, angeordneten Fusshalteeinrichtung 36.

Die Fusshalteeinrichtung 36 wird durch das Verschwenken des vorderen Schaftteils 14 betätigt. Zu diesem Zweck sind im Innern des Skischuhs auf jeder Seite Betätigungshebel 38 vorgesehen, die um die Achse 18 schwenkbar und in bekannter Art und Weise mit dem vorderen Schaftteil 14 drehfest verbunden sind. Die Betätigungshebel 38 durchdringen in den Figuren nicht gezeigte, in Schuhlängsrichtung verlaufende Schlitze in der Innensohle 26, die das Innere des Skischuhs mit der Ausnehmung 30 verbinden. Im diesseitigen Endbereich 38' sind die Betätigungshebel 38 gabelartig ausgebildet und umgreifen rechtwinklig zur Schuhlängsrichtung verlaufende Mitnehmerzapfen 40 der Spanneinrichtung 32.

Im folgenden wird nun die Spanneinrichtung 32 unter Bezugnahme auf die Figuren 2-8 beschrieben.

Zwei als Uebertragungsorgan 41 wirkende Hebel 42 sitzen frei drehbar auf einer Lagerwelle 44, deren Achse 44' ungefähr in der Längsmittelebene des Skischuhs und quer zur Sohle 12 verläuft. Die Lagerwelle 44 ist an der Innensohle 26 mittels einer Schraube 46 befestigt, durchgreift die Ausnehmung 30 und greift mit ihrem freien kopfartigen Ende 48 in eine Sohlenausnehmung 50 ein.

Die doppelarmig und gegengleich ausgebildeten Hebel 42 sind aus der in Fig. 3 gezeigten, mit 42' bezeichneten Ruhestellung in eine in den Fig. 5 und 7 dargestellte Arbeitsstellung 42'' und wieder zurückverschwenkbar. Die jeweils äussere Seitenfläche des in Schuhlängsrichtung gesehen hinteren Hebelarms 52 ist als Steuerbahn 54 ausgebildet und wirkt mit einem Steuerelement 56 zusammen. Die beiden einander gegenüberliegenden Steuerelemente 56 sind, in der Schwenkebene der Hebel 42 gesehen, gegen diese sich verjüngend ausgebildet, wobei die den Hebeln 42 zugewandten Enden abgerundet sind. An diesen Steuerelementen 56 sind auf der jeweils den Hebeln 42 abgewandten, äusseren Seite die Mitnehmerzapfen 40 angeformt. Die Steuerelemente 56 sind entlang einer etwa in Schuhlängsrichtung verlaufenden, in der Fig. 5 angedeuteten Bewegungsbahn 58 aus einer in Fig. 3 gezeigten, mit 60 bezeichneten vorderen Endlage, in welcher sie sich in Schuhlängsrichtung gesehen bei der Lagerwelle 44 befinden, in eine in Fig. 7 gezeigte und mit 60' bezeichnete hintere Endlage und zurück verschiebbar.

Die Steuerbahn 54 weist zwei Abschnitte 62, 64 auf. Der näher bei der Lagerwelle 44 gelegene erste Abschnitt 62 schliesst mit der Schuhlängsmittelebene, die in Fig. 3 strichpunktiert angedeutet und mit 66 bezeichnet ist, einen grösseren Winkel ein als der an diesen ersten Abschnitt 62 anschliessende und von der Lagerwelle 44 weiter entfernte zweite Abschnitt 64. Dabei ist zu beachten, dass der zweite Abschnitt 64 bei in Arbeitsstellung 42'' sich befindenden Hebeln 42 parallel zur Bewegungsbahn 58 der Steuerelemente 56 und somit parallel zur Schuhlängsmittelebene 66 verläuft.

Befinden sich die Steuerelemente 56 in der vorderen Endlage 60 (Fig. 3), so sind die scherartigen Hebel 42 aufgespreizt und der erste Abschnitt 62 der Steuerbahn 54 schneidet dabei die Bewegungsbann 58 des betreffenden Steuerelementes 56, wobei die Spreizbewegung dadurch begrenzt ist, dass die vorderen Hebelarme 68 an den entsprechenden Steuerelementen 56 auf der der Vorderseite des Skischuhs zugewandten Seite anliegen. In Fig. 4 ist die Schwenklage der Betätigungshebel 38 bei sich in der vorderen Endlage 60 befindenden Steuerelementen 56 gezeigt.

Beim Verschwenken der Betätigungshebel 38 in eine etwa rechtwinklig zur Sohle 12 verlaufende und in Fig. 6 angedeutete Schwenklage, bewegen sich die Steuerelemente 56 entlang ihrer Bewegungsbann 58 in eine aus Fig. 5 erkennbare, mit 60'' bezeichnete Zwischenlage. Dabei wirken die Steuerelemente 56 mit dem ersten Abschnitt 62 zusammen, was zur Folge hat, dass die Hebel 42 scherenartig gegeneinander in die Arbeitsstellung 42'' verschwenkt werden. Werden die Betätigungshebel 38 im Uhrzeigersinn aus der in Fig. 6 gezeigten Stellung weiter verschwenkt, wirken die Steuerelemente 56 mit den jeweils zweiten Abschnitten 64 der Steuerebahnen 54 zusammen, was zur Folge hat, dass die Hebel 42 nicht mehr weiter verschwenkt werden, aber in ihrer Arbeitsstellung 42'' gehalten sind. Dies trifft für jede beliebige Stellung der Steuerelemente 56 zwischen der Zwischenlage 60'' und der hinteren Endlage 60' zu.

Die Spanneinrichtung 32 weist weiter ein Spannelement 70 mit einem ersten Spannkörper 72 und einem zweiten Spannkörper 74 auf, die in Schuhlängsrichtung aufeinander zu und voneinander weg bewegbar sind. Zwischen diesen Spannkörpern 72, 74 sind die Hebel 42 angeordnet, wobei die freien Enden 52' der hinteren Hebelarme 52 mit der ihnen zugewandten Vorderseite 72' des ersten Spannkörpers 72 und die freien Enden 68' der vorderen Hebelarme 68 mit der ihnen zugewandten Hinterseite 74' des zweiten Spannkörpers 74 zusammenwirken. Bei sich in Ruhestellung 42' befindenden Hebeln 42 befinden sich somit die Spannkörper 72, 74 am nächsten beieinander, und beim Verschwenken der Hebel 42 in ihre Arbeitsstellung 42'' (Fig. 5, 7) werden die Spannkörper 72, 74 voneinander weggedrängt, indem die entsprechenden Enden 52', 68' der Hebel 42 entlang der Vorderseite 72' bzw. Hinterseite 74' des ersten bzw. zweiten Spannkörpers 72, 74 aufeinander zu gleiten. Wie aus Fig. 3-7 erkennbar ist, werden die Spannkörper 72, 74 nur voneinander wegbewegt, wenn die Steuerelemente 56 von der vorderen Endlage 60 (Fig. 3) in die Zwischenlage 60'' (Fig. 5) verschoben werden. Beim Weiterbewegen der Steuerelemente 56 bis in ihre hintere Endlage 60' behalten die Spannkörper 72, 74 ihre Lage bei (Fig. 7). Selbstverständlich können sich die Hebel 42 wieder aufspreizen und die Spannkörper 72, 74 sich aufeinander zu bewegen, wenn die Steuerelemente 56 von der Zwischenlage 60'' in die vordere Endlage 60 bewegt werden.

Wie dies Fig. 3 erkennen lässt, ist das strichpunktiert angedeutete Zugelement 34 um den ersten und zweiten Spannkörper 72, 74 geführt. Das Voneinanderwegbewegen der Spannkörper 72, 74 hat somit ein Spannen des Zugelementes 34 und das Aufeinanderzubewegen der Spannkörper 72, 74 ein Lösen des Zugelementes 34 zur Folge.

Die beiden Steuerelemente 56 verbinden einen oberen Wandteil 76 und einen unteren Wandteil 78 (siehe auch Fig. 2) eines schlittenartigen Führungselements 80 miteinander. Der obere und untere Wandteil 76, 78 weisen in Schuhlängsrichtung verlaufende langlochartige Durchlässe 82 auf, die von der Lagerwelle 44 durchgriffen sind und dadurch in Schuhlängsrichtung verschiebbar an der Lagerwelle 44 geführt sind. Die Spannkörper 72, 74 sind zwischen dem oberen und unteren Wandteil 76, 78 angeordnet, stehen seitlich über diese vor und weisen die Wandteile 76, 78 seitlich umgreifende Führungsnasen 84 auf, um die Spannkörper 72, 74 am Führungselement 80 in Schuhlängsrichtung gleitend zu führen.

Mittig in ihrem hinteren Endbereich sind der obere Wandteil 76 und untere Wandteil 78 weiter über einen Steg 86 miteinander verbunden, der zum Zusammenwirken mit einem im vorliegenden Fall als Schraubenfeder ausgebildeten Federelement 88 vorgesehen ist. Der erste Spannkörper 72 weist einen in Schuhlängsrichtung verlaufenden Durchlass 90 auf, in welchen das hinternends an der Sohle 12 abgestützte Federelement 88 mit Spiel eingreift. Das Federelement 88 ist derart ausgebildet, dass der Steg 86 erst auf das vordere Ende 88' des Federelementes 88 aufläuft, wenn beim Verschieben der Steuerelemente 56 aus ihrer vorderen Endlage 60 in die hintere Endlage 60' diese die Zwischenlage 60'' erreichen (Fig. 5). Je näher sich somit die Steuerelemente 56 bei ihrer hinteren Endlage 60' befinden, umso grösser ist die in Schuhlängsrichtung gesehen nach vorne wirkende Kraft des Federelementes 88.

Auf der den Hebeln 42 zugewandten Seite ist der Steg 86 keilförmig zwischen diese eingreifend ausgebildet und bezüglich der Steuerelemente 56 derart angeordnet, dass die Hebel 42 auseinandergeschwenkt werden, wenn die Steuerelemente 56 beim nach vorne Bewegen vom ersten Abschnitt 62 in den Bereich des Zusammenwirkens mit dem zweiten Abschnitt 64 der Steuerbahn 54 einlaufen.

Zum Führen des Zugelementes 34 weisen der erste und zweite Spannkörper 72, 74 obere und untere Führungsnuten 92, 92' auf (siehe Fig. 2).

Im Innern des Skischuhs ist in allgemein bekannter Art und Weise ein gepolsterter Innenschuh 94 vorgesehen (Fig.1). Die Fusshalteeinrichtung 36 weist ein zwischen dem Innenschuh 94 und dem Schalenteil 10 angeordnetes, den Fuss von oben sattelförmig umgreifendes Halteelement 96 auf. Weiter ist ein Fersenhalteelement 98 an der Innensohle 26 schwenkbar angelenkt, welches sattelartig von hinten den Fuss im Bereich der Achillessehne umgreift und zwischen dem hinteren Schaftteil 16 und dem diesen zugeordneten Teil des Innenschuhs 94 vorgesehen ist.

Mittels des Zugelementes 34 wird das Halteelement 96 in Richtung gegen die Sohle und gegen hinten und gleichzeitig das Fersenhalteelement 98 in Richtung gegen vorne gezogen.

Das kabelartige Zugelement 34 ist als endlose Schlaufe ausgebildet, wobei die Länge der Schlaufe mittels eines mittig am vorderen Schaftteil 14 befestigten Einstellelementes 100 einstellbar ist. Vom Einstellelement 100 verläuft das Zugelement zwischen dem vorderen Schaftteil 14 und dem Innenschuh 94 zum Fersenhalteelement 98 um dieses herum zu einer im Fersenbereich am Schalenteil 10 angeordneten, in Fig. 1 mit 104 bezeichneten, allgemein bekannten Umlenkglied. Von diesem Umlenkglied herkommend, wie dies insbesondere aus Fig. 3 erkennbar ist, umgreift das Zugelement in den jeweils oberen Führungsnuten 92 den ersten und zweiten Spannkörper 72 und 74, ist um in den Fig. 1 und 3 schematisch angedeutete zweite Umlenkglieder 106 geführt und verläuft von da zum Halteelement 96, wo es im hinteren Ristbereich um dieses herum auf die andere Seite des Skischuhs geführt ist und zur Sohle 12 verläuft, wo es in bekannter Art und Weise umgelenkt wird und im vorderen Ristbereich nochmals das Halteelement 96 umschlingt. Das Zugelement 34 verläuft nun gegengleich zurück zum Einstellelement 100, wobei es am ersten Spannkörper 72 und zweiten Spannkörper 74 nun jeweils in die untere Führungsnut 92' eingreift.

Im Ristbereich ist eine zwischen dem Schalenteil 10 und dem vorderen Schaftteil 14 wirkende Rasteinrichtung 108 vorhanden. Am Schalenteil 10 sind zwei gegen oben vorstehende und in Schuhlängsrichtung gesehen hintereinander angeordnete Lagernasen 110 mit einem etwa in der Schuhlängsmittelebene liegenden und parallel zum Schalenteil 10 verlaufenden Durchlass 112 angeformt. Dieser Durchlass 112 ist von einer Stellschraube 114 durchgriffen, welche mit einer Stellmutter 116 zusammen wirkt, die zwischen den Lagernasen 110 vorgesehen und von diesen in Schuhlängsrichtung unverschiebbar gehalten ist. Am Schraubenschaft 114' ist in Schuhlängsrichtung gesehen hinternends eine Rastnase 118 angeformt, die mit einem bügelartigen, am vorderen Schaftteil 14 befestigten Rastelement 120 zusammenwirkt. In einem an die Rastnase 118 anschliessenden Bereich ist die Stellschraube 114 abgeflacht und liegt mit diesem Bereich am Schalenteil 110 zur Verdrehsicherung an. Durch Drehen der Stellschraube 114 ist die Lage der Rastnase 118 in Schuhlängsrichtung einstellbar. An der in Schuhlängsrichtung gesehen hinteren Lagernase 110 ist ein doppelarmiger Ausrasthebel 122 an einer parallel zur Sohle 12 und rechtwinklig zur Schuhlängsrichtung verlaufenden Welle 124 verschwenkbar gelagert. Der Ausrasthebel 122 verläuft unterhalb des Rastelementes 120 und weist an seinem in Schuhlängsrichtung gesehen hinteren Ende einen gegen oben gerichteten Haken 126 auf. Am vorderen Ende ist am Ausrasthebel 122 ein Betätigungskopf 128 angeordnet, der auf der Oberseite eine Einbuchtung für die Aufnahme der Skistockspitze aufweist, um den Ausrasthebel 122 im Uhrzeigersinn zu verschwenken. Der Ausrasthebel 122 ist in bekannter Art und Weise im Gegenuhrzeigersinn vorgespannt und ist durch Anliegen am Schalenteil 110 in der in Fig. 1 dargestellten Lage gehalten. Die Rasteinrichtung 108 ist von einem Haubenelement 130 überdeckt, welches Oeffnungen für die Stellmutter 116 und den Betätigungskopf 128 aufweist.

In der in Fig. 1 gezeigten Lage der Rastnase 118 ist der Schaft 28 in einer Vorlageposition gehalten, die einer minimalen Vorlagestellung 132, die durch die strichpunktiert angedeutete Längsachse des Schaftes 28 angedeutet ist, entspricht. Durch nach unten Drücken des Betätigungskopfs 128 wird der Rasthebel 122 im Uhrzeigersinn verschwenkt, was zur Folge hat, dass das Rastelement 120 aus dem Wirkbereich der Rastnase 118 nach oben verschoben wird. Der Schaft 28 ist somit in eine ebenfalls strichpunktiert angedeutete Stehposition 134 zurückverschwenkbar, in welcher der Schaft 28 in etwa rechtwinklig zur Sohle 12 verläuft. Die Rückwärtsbewegung des Schaftes 28 ist in Stehposition 134 durch das Einwirken des Hakens 126 auf das Rastelement 120 begrenzt. Der Schaft 28 kann somit in einem ersten Schwenkbereich 136 zwischen der Stehposition 134 und der minimalen Vorlagestellung 132 frei hinund her verschwenkt werden, ohne dabei an der Rastnase 118 einzurasten. Dies erlaubt ein Geradeaufstehen und problemloses Gehen mit dem Skischuh. Die minimale Vorlagestellung 132 ist gegenüber einer normalen zur Sohle in etwa zwischen 10^{o} und 20^{o}, vorzugsweise zwischen 15^{o} und 18^{o}, nach vorne geneigt.

Wird der Schaft 28 über den ersten Schwenkbereich 136 hinaus in Richtung gegen vorn verschwenkt, hintergreift das Rastelement 120 selbsttätig die Rastnase 118, da es im Uhrzeigersinn federnd vorgespannt ist. Der Schaft 28 ist sodann in der minimalen Vorlagestellung 132 gehalten, kann aber aus dieser Stellung weiter nach vorne geschwenkt werden.

Mit 138 ist ein zweiter Schwenkbereich bezeichnet, der an den ersten Schwenkbereich 136 in Richtung gegen vorne anschliesst. Durch Drehen der Stellmutter 116 kann die Rastnase 118 jede beliebige Lage einnehmen, um den Schaft 28 in der gewünschten Vorlageposition im zweiten Schwenkbereich 138 zum Abfahren zu halten. Die maximale Vorlagestellung 132' ist gegenüber der normalen zur Sohle zwischen 25^{o} und 35^{o}, vorzugsweise zwischen 30^{o} und 34^{o}, nach vorne geneigt. In jeder beliebigen Lage der Rastnase 118 kann die Verrastung zwischen dem Schalenteil 10 und dem vorderen Schaftteil 14 gelöst werden und sodann ist der Schaft 28 zwischen dieser Vorlageposition und der Stehposition 134 frei schwenkbar.

Der vordere Schaftteil 14 ist mit einem abgewinkelten, bandartigen Verstärkungselement 140, beispielsweise aus Stahl, verstärkt. Dieses Verstärkungselement 140 ist über am vorderen Schaftteil 14 angeformte Haltezapfen 142, die das Verstärkungselement 140 durchgreifen, am vorderen Schaftteil 14 befestigt. Der guten Stabilität halber greift das Verschlusskabel 124 am Verstärkungselement 140 an und sind die Betätigungshebel 38 mit dem Verstärkungselement 140 drehfest verbunden. Auch das Rastelement 120, das beispielsweise aus Federstahldraht hergestellt sein kann, greift am Verstärkungselement 140 an und ist an diesem verdrehsicher gehalten, um das selbsttätige Einrasten mit der Rastnase 118 sicherzustellen.

Befindet sich der vordere Schaftteil 14 in der der Stehposition 134 entsprechenden Lage, nimmmt die Spanneinrichtung 132 die in den Fig. 3 und 4 gezeigte Stellung ein. Dabei ist das Zugelement 34 ungespannt und die Fusshalteeinrichtung 36 gelöst. Dies erlaubt ein bequemes Stehen bei geschlossenem Skischuh oder ein problemloses Ein- und Aussteigen in den geöffneten Skischuh.

Die in den Fig. 5 und 6 gezeigte Stellung der Spanneinrichtung 32, in welcher das Zugelement 34 vollständig gespannt ist, entspricht der minimalen Vorlagestellung 132 des Schaftes 28. Dies bedeutet, dass beim nach vorne Verschwenken des Schaftes 28 aus der Stehposition 134 in die minimale Vorlagestellung 132 im ersten Schwenkbereich 136 das Zugelement 34 sukzessive gespannt wird. Je weiter innerhalb des ersten Schwenkbereichs 136 der Schaft 28 nach vorne geneigt ist, umso stärker ist das Zugelement 34 angespannt und umso stärker wirkt die Fusshalteeinrichtung 36. Dies ermöglicht ein äusserst bequemes Gehen.

Wird der Schaft 28 in den zweiten Schwenkbereich 138 hinein verschwenkt, erfolgt kein weiteres Spannen des Zugelementes 34 mehr, sondern es wird mit der bei der minimalen Vorlagestellung 132 erreichten Spannung gehalten. Dies weil beim Schwenken im zweiten Schwenkbereich 138 die Steuerelemente 56 mit dem zweiten Abschnitt 64 der Hebel 42 zusammenwirken und diese dabei in Arbeitsstellung 42'' gehalten sind (Fig. 7 und 8). In jeder Fahrstellung des Schaftes 28 innerhalb des zweiten Schwenkbereichs 138 ist somit die auf den Fuss wirkende Haltekraft der Fusshalteeinrichtung 36 konstant, was ein äusserst bequemes Fahren mit sich bringt. Ein Einstellen der aktiven Länge des Zugelementes 34 mittels dem Einstellelement 100 in Abhängigkeit von der gewünschten Fahrstellung entfällt. Es ist somit nur notwendig, ein einziges Mal, wenn sich der Schaft 28 im zweiten Schwenkbereich 138 befindet, mit dem Einstellelement 100 die gewünschte Länge des Zugelementes 34 einzustellen.

Das Federelement 88 wirkt erst auf den vorderen Schaftteil 14, wenn sich dieses im zweiten Schwenkbereich 138 befindet. Beim Fahren werden durch das Federelement 88 Schläge gedämpft, zum Gehen ist der Schaft 28 aber frei beweglich.

Es ist selbstverständlich auch denkbar, die Spanneinrichtung mit dem hinteren Schaftteil zu koppeln. Dadurch könnte beispielsweise ein Zugelement beim Schliessen des Skischuhs gespannt werden.

Es ist auch denkbar, einen Hebel der Spanneinrichtung mit einer Aufwickeltrommel zu verbinden, um das Zugelement 34 darauf aufzuwickeln. In diesem Fall kann auf die Spannkörper verzichtet werden.

Es wäre auch möglich, nur einen einzigen Hebel vorzusehen, oder die Hebel nur einarmig auszubilden, wobei dann nur ein einziger Spannkörper vorzusehen wäre.

## Patentansprüche

1. Skischuh mit einem den Fuss zu umfassen bestimmten und ein Sohle (12) aufweisenden Schalenteil (10), einem an diesem um eine ungefähr parallel zur Sohle (12) und quer zur Schuhlängsrichtung verlaufende Achse (18) schwenkbar angelenkten Schaftteil (14), einer ein Zugelement (34) aufweisenden Fusshalteeinrichtung (36) und einer Spanneinrichtung (32) für das Zugelement (34), um dieses beim Nachvorneschwenken des Schaftteils (14) zu spannen, wobei die Spanneinrichtung (32) ein mit dem Schaftteil (14) gekoppeltes, entsprechend der Schwenkbewegung des Schaftteils (14) entlang einer Bewegungsbahn (58) bewegbares Steuerelement (56) und ein auf das Zugelement (34) einzuwirken bestimmtes, über ein drehbar gelagertes Uebertragungsorgan (41) mit dem Steuerelement (56) gekoppeltes Spannelement (70) aufweist, dadurch gekennzeichnet, dass das Uebertragungsorgan (42) eine kulissenartige, mit dem Steuerelement (56) zusammenwirkende Steuerbahn (54) mit einem ersten und einem dazu abgewinkelten zweiten Abschnitt (62,64) aufweist, und die Steuerbahn (54) derart geformt ist, dass der erste Abschnitt (62) beim Zusammenwirken mit dem Steuerelement (56) zum Spannen des Zugelements (34) die Bewegungsbahn (58) des Steuerelements (56) schneidet und der zweite Abschnitt (64) bei Zusammenwirken mit dem Steuerelement (56) zum Gespannthalten des Zugelements (34) parallel zur Bewegungsbahn (58) des Steuerelements (56) verläuft.

2. Skischuh nach Anspruch 1, dadurch gekennzeichnet, dass der Schaftteil (14) aus einer Stehposition (134), in der er etwa rechtwinklig zur Sohle (12) verläuft, in eine Vorlageposition (132, 132') verschwenkbar ist, das Steuerelement (56) beim Schwenken des Schaftteils (14) in einem an die Stehposition (134) anschliessenden ersten Schwenkbereich (136) mit dem ersten Abschnitt (62) der Steuerbahn (54) und beim Schwenken des Schaftteils (14) in einem nach vorne an den ersten Schwenkbereich (136) anschliessenden zweiten Schwenkbereich (138) mit dem zweiten Abschnitt (64) zusammenwirkt, und zwischen dem Schalenteil (10) und dem Schaftteil (14) eine lösbare Rasteinrichtung (108) vorgesehen ist, um den Schaftteil (14) in Vorlageposition (132, 132') zu halten.

3. Skischuh nach Anspruch 2, dadurch gekennzeichnet, dass die Rasteinrichtung (108) einstellbar ist, um den Schaftteil (14) in einer gewünschten Vorlagepossition (132, 132') im zweiten Schwenkbereich (138) zu halten.

4. Skischuh nach einem der Ansprüche 1 bis 3, dadurch gekennzeichnet, dass das Uebertragungsorgan (41) einen drehbar gelagerten Hebel (42) aufweist, dessen dem Steuerelement (56) zugewandte Seitenfläche als Steuerbahn (54) ausgebildet ist, und der mit seinem freien Ende (52', 68') das Spannelement (70) abstützt.

5. Skischuh nach Anspruch 4, dadurch gekennzeichnet, dass das Spannelement (70) zwei relativ zueinander bewegbare Spannkörper (72,74) aufweist, um die herum das Zugelement (34) geführt ist, und dass der Hebel (42) zweiarmig ausgebildet und zwischen den Spannkörpern (72,74) angeordnet ist und mit seinen freien Enden (52',68') je einen der Spannkörper (72,74) abstützt.

6. Skischuh nach Anspruch 4 oder 5, gekennzeichnet durch zwei gleichachsig gelagerte und gegengleich ausgebildete Hebel (42), die mit zwei einander gegenüberliegenden Steuerelementen (56)) zusammenwirken.

7. Skischuh nach Anspruch 6, dadurch gekennzeichnet, dass die Steuerelemente (56) bezüglich der Schuhlängsrichtung einander gegenüberliegend an einem in Schuhlängsrichtung verschiebbaren Führungselement (80) angeordnet und vorzugsweise die Spannkörper (72,74) am Führungselement (80) in Schuhlängsrichtung verschiebbar geführt sind.

8. Skischuh nach einem der Ansprüche 1 bis 7, dadurch gekennzeichnet, dass im vom Schalenteil (10) begrenzten Innern des Skischuhs ein mit dem Schalenteil (10) drehfest verbundener Betätigungshebel (38) vorhanden ist, der mit seinem der Sohle (12) zugewandten Endbereich (38') gabelartig das Steuerelement (56) der bei der Sohle (12) angeordneten Spanneinrichtung (32) umfasst.

9. Skischuh nach Anspruch 7, gekennzeichnet durch ein Federelement (88), auf das das Führungselement (80) beim Nachvorneverschwenken des Schaftteils (14), vorzugsweise beim Erreichen des zweiten Schwenkbereichs (138) aufläuft.

10. Skischuh nach einem der Ansprüche 1 bis 9, dadurch gekennzeichnet, dass der Schaftteil (14) der vordere Teil eines am Schalenteil (10) gelagerten zweiteiligen Schaftes (28) ist, und diese beiden Teile (14,16) mit einem Verschluss (20) gegeneinander spannbar und miteinander aus der Stehposition (134) in die Vorlageposition (132,132') verschwenkbar sind.
